# EUROPÄISCHE PATENTSCHRIFT

(11) **EP 0 716 172 B1**
(45) Veröffentlichungstag und Bekanntmachung des Hinweises auf die Patenterteilung: **12.09.2001**
(21) Anmeldenummer: 95118268.2
(22) Anmeldetag: 21.11.1995
(51) Int. Cl.: D03D 47/48, D03J 1/22

(54) **Webmaschine mit einer Kombination aus Schneidvorrichtung und Einleger**
Loom with a combined cutting and inserting device
Métier à tisser avec un dispositif combiné de coupe et d'insertion

(30) Priorität: 09.12.1994 DE 4443899
(43) Veröffentlichungstag der Anmeldung: 12.06.1996
(73) Patentinhaber: LINDAUER DORNIER GESELLSCHAFT M.B.H, 88129 Lindau (DE)
(72) Erfinder: Wahhoud, Adnan, Dr., D-88131 Lindau (DE); Czura, Peter, D-88239 Wangen (DE)

(56) Entgegenhaltungen:
- EP-A- 0 133 153
- EP-A- 0 412 294
- DE-U- 8 909 662

## Beschreibung

Gegenstand der Erfindung ist eine Webmaschine nach dem Oberbegriff des Anspruches 1.

Bei den bisher bekannten Webmaschinen (US-A-4 957 144) war es relativ schwierig, von einer Webbreite des Gewebes zur nächsten zu wechseln. Hierzu mußte jeweils die vorgesehene Breithalteeinrichtung mit den zugehörigen Anbauten ausgetauscht werden, danach mußten die beiden gewebeseitigen Einlege- und Schneidvorrichtungen neu montiert und justiert werden. Insgesamt handelt es sich hierbei um eine relativ komplizierte und zeitaufwendige Prozedur.

Aufgabe der vorliegenden Erfindung ist es daher, auf einfache Weise an einer Webmaschine die Schneid- und Einlegevorrichtung auf unterschiedliche Webbreiten einstellbar zu gestalten, ohne dabei einen ersten Breithaltertisch mit Breithalteeinrichtung gegen einen auf die veränderte Webbreite zugeschnittenen Breithaltertisch mit Breithalteeinrichtung austauschen zu müssen.

Erfindungsgemäß erfolgt diese Lösung durch die Merkmale des kennzeichnenden Teils der Ansprüche 1 und 3.

Dabei ist wesentlich, daß die Schneidvorrichtung mit dem zugehörigen Einleger über die Breite der Webmaschine längs des durchgehend ausgebildeten Breithaltertisches bzw. der durchgehenden StabBreithalteeinrichtung verstellbar ausgebildet ist.

Mit den erfindungsgemäßen Merkmalen ergibt sich der wesentliche Vorteil, daß beim Wechsel von einer Webbreite zur anderen nunmehr kein Wechsel der Breithalteeinrichtung einschließlich des Breithaltertisches erforderlich ist, sondern einfach die Schneidvorrichtung mit dem zugehörigen Einleger über die Breite der Webmaschine verschoben werden kann. Eine Demontage des Breithaltertisches mit Breithalteeinrichtung ist nicht mehr erforderlich.
Dies ist erfindungsgemäß sowohl bei Luft- als auch bei Greiferwebmaschinen möglich, wenn es sich bei dem Einleger z.B. um eine pneumatisch betriebene Einrichtung handelt.

Es ist nun vorgesehen, den verstellbar ausgebildeten Einleger und die Schneidvorrichtung auf einem gemeinsamen Träger anzuordnen. Hierdurch ergibt sich der Vorteil, daß lediglich eine einzige Verstellung erforderlich ist, weil die gegenseitige Lage des Einlegers zur Schneidvorrichtung durch die Halterung auf den gemeinsamen Träger konstant bleibt.

In einer anderen Ausführungsform der Erfindung ist vorgesehen, den Einleger und die Schneidvorrichtung unabhängig voneinander und verstellbar anzuordnen. Hierdurch ergibt sich der Vorteil, daß die Einlegetiefe im Gewebe leicht einstellbar ist.

Beiden Ausführungsformen ist gemeinsam, daß sowohl eine Grobeinstellung auf die ungefähre Breite des Gewebes, als auch eine Feinjustierung von Einleger zur Schneidvorrichtung vorgesehen ist. Durch diese Ausführungsform läßt sich eine genaue Positionierung von Schneidvorrichtung und Einleger zu der zu bildenden Einlegekante im Gewebe in kurzer Zeit erreichen.

In einer Weiterbildung der obigen Ausführungsformen ist vorgesehen, daß der Einleger an einer feststehenden Klinge der Schneidvorrichtung starr befestigt ist. Die bewegliche Klinge, die vom zugehörigen Motor der Schneidvorrichtung angetrieben ist, ist dann gelenkig an der feststehenden Klinge gelagert. Es ist selbstverständlich auch möglich, nicht nur eine einzige Gewebebahn auf einer Webmaschine zu fertigen, sondern, bei einer genügenden Breite der Webmaschine, mehrere Gewebebahnen nebeneinander herzustellen.

Für die Ausbildung des Breithaltertisches selbst gibt es mehrere Möglichkeiten. In einer ersten Ausführungsform ist der Breithaltertisch mit einem zwischen dem Breithaltertisch und dem Breithalterdeckel angeordneten im wesentlichen zylinderförmigen Breithalterstab vorgesehen. Breithalterdeckel und -stab bilden die Breithalteeinrichtung. In einer zweiten Ausführungsform ist vorgesehen, einen sogenannten Nadelbreithalter einzusetzen, der im wesentlichen zwischen zwei am Breithaltertisch befestigten Ausbreitelementen in das fertige Gewebe eingreift.

Zur Minimierung der Webblattmasse ist vorgesehen, das feststehende Hilfswebblatt direkt mit dem Träger des Einlegers zu verbinden. Hierdurch wird der Justieraufwand bei einer Breitenverstellung weiter vermindert.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteil der Erfindung hervor.

Dabei zeigt
- Fig. 1:: eine Seitenansicht auf eine erste Ausführungsform der erfindungsgemäßen Webmaschine,
- Fig. 2:: eine Seitenansicht auf eine zweite Ausführungsform der erfindungsgemäßen Webmaschine,
- Fig. 3:: eine schematische Darstellung der erfindungsgemäßen Lösung in der Draufsicht,
- Fig. 4:: eine schematische Darstellung der erfindungsgemäßen Lösung in der Draufsicht mit zwei Gewebebahnen.

Die Fig. 1 und 2 zeigen jeweils eine identische Seitenansicht in zwei unterschiedlichen Ausführungsformen der Breithalteeinrichtung. Hierbei werden gleiche Bauteile mit gleichen Bezugszeichen versehen.

Gemäß diesen Figuren werden von einem nicht näher dargestellten Kettbaum Kettfäden 1 zugeführt, die über die jeweiligen Webschäfte 2 in den Pfeilrichtungen 3, 4 beweglich sind. Diese Kettfäden 1 bilden das im wesentlichen dreieckige Webfach 5 aus.

In dieses Webfach wird senkrecht zur Zeichenebene in Fig. 1 und Fig. 2 ein nicht näher dargestellter Schußfaden eingetragen, wobei dieser Eintrag entweder mittels Luftstrom durch Düsen oder durch Greifer erfolgen kann. Im dargestellten Ausführungsbeispiel erfolgt der Eintrag des Schußfadens mittels einer Düse 29.

Der Schußfadeneintrag erfolgt, wenn sich das schwenkbar angeordnete Webblatt 6 in seiner zurückgezogenen Stellung befindet. Danach wird das Webblatt 6 nach vorne in Pfeilrichtung 7 geschwenkt und schlägt somit den Schußfaden am Bindepunkt 9a des Gewebes 9 an. Während das Webblatt 6 in seine Ausgangsposition in Pfeilrichtung 8 zurückschwenkt und mittels der Webschäfte 2 ein Fachwechsel erfolgt, wird über die Schneidvorrichtung 23 der Schußfaden abgetrennt und mittels des Einlegers 14 in ein folgendes gebildetes Webfach 5 eingelegt.

Das fertiggestellte Gewebe 9 wird gemäß Fig. 1 über den Breithaltertisch 11, den Breithalterstab 10 und den Breithalterdekkel 12 abgezogen. Der Breithalterdeckel 12 ist über eine Stütze 12a mit einem maschinenfesten Bauteil 13 verbunden.

Es wird aus Gründen einer massearmen Ausbildung des Webblattes 6 bevorzugt, wenn das Hilfswebblatt 6a starr am Einlegerträger 25 befestigt ist. Der Einleger selbst ist z.B. über den Träger 25 direkt mit dem Bauteil 13 in eine Führung 13b verstellbar verbunden.

Die Schneidvorrichtung 23 besteht im wesentlichen aus einem Antriebsmotor 20, der mit einem Arm 18 versehen ist, an welchem ein Arm 19 angelenkt ist, und der Arm 18 zum Zwecke des Schußfadenschneidens zwischen zwei Anschlägen 21, 22 hin- und herpendelt. Der Arm 19 ist mit der beweglichen Klinge 16 der Schneidvorrichtung 23 verbunden, die wiederum mit einem Gelenk 17 mit der feststehenden Klinge 15 verbunden ist. Im gezeigten Ausführungsbeispiel kann diese feststehende Klinge 15 starr mit dem Einleger 14 bzw. dessen Träger 25 verbunden sein.

Die gesamte Schneidvorrichtung 23 ist mittels eines Trägers 24 in Analogie zum Einleger in einer Führung 13a in dem Bauteil 13, das die Breithalteeinrichtung 11, 12 trägt, geführt und befestigt.

In einer weiteren dargestellten Ausführungsform ist es ebenfalls möglich, den Einleger 14 und die Schneidvorrichtung 23 über einen Verbundträger, bestehend aus den Trägern 24, 25, auf dem gemeinsamen maschinenfesten Bauteil 13 zu führen und zu befestigen.

Der Unterschied zwischen Fig. 1 und Fig. 2 besteht darin, daß gem. Fig. 2 nicht mehr ein Breithaltertisch 11 in Verbindung mit einem Breithalterstab 10 und einem Breithalterdeckel 12 vorgesehen ist, sondern anstelle des Breithalterstabes 10 und des Breithalterdeckels 12 ein Nadelbreithalter 26 verwendet wird. Hier wird die fertiggestellte Gewebebahn 9 über zwei am Breithaltertisch 11 angebrachte Ausbreitwalzen oder Ausbreitrollen 11a bzw. 11b geführt, wobei zwischen diesen Rollen der Nadelbreithalter 26 das Gewebe 9 führt.

Fig. 3 zeigt eine schematische Draufsicht auf die erfindungsgem. Ausbildung an der Webmaschine. Hierbei ist an der linken Seite eine Schußfadeneintragseinrichtung 29 vorgesehen, die, wie bereits gesagt, z.B. in Form einer Schußfadeneintragsdüse oder als Greifer ausgebildet sein kann. Beim Schußfadeneintrag quert der Schußfaden das feststehende Hilfswebblatt 6a, gelangt nachfolgend in das sich in seiner hinteren Anschlagposition befindende schwenkbare Webblatt 6 und durchquert sodann das rechte, feststehende Hilfswebblatt 6b.
In dieser Figur sind die Schneidvorrichtungen 23, 23a nur schematisch durch stilisierte Scheren dargestellt.
Um nun die kombinierte Schneid- und Einlegervorrichtung auf eine veränderte Webbreite einstellen zu können, ist vorgesehen, den rechten Einleger 14a sowie die zugehörige Schneidvorrichtung 23a in den Pfeilrichtungen 27, 28 verschiebbar auszubilden. Es wird hierbei bevorzugt, wenn, wie bereits erwähnt, das feststehende Hilfswebblatt 6b am Träger 25 des Einlegers 14a oder an einem geeigneten Anbauteil des Einlegers 14a befestigt ist, wie in den Fig. 1 und 2 gezeigt.

Fig. 4 zeigt eine weitere Ausführungsform, bei der zwei Gewebebahnen 9, 9a gleichzeitig auf der Webmaschine hergestellt werden.
Hierbei ist vorgesehen, daß zwischen den Gewebebahnen lediglich eine einzige Schneidvorrichtung 23b angeordnet ist, die für die zugehörigen Einleger 14b, 14c die Schußfadenenden bereitstellt.

Vorteilhaft bei der in Fig. 4 gezeigten Ausgestaltung ist, daß für den jeweils rechten Geweberand der selbe Einleger verwendet werden kann. Für den linken Geweberand wird ebenfalls jeweils der selbe Einleger verwendet.
Die Einleger 14 und 14c sind identisch und die Einleger 14a und 14b sind identisch. Es ist nun möglich, den rechten Einleger 14a sowie die beiden mittigen Einleger 14b, 14c in Pfeilrichtung 27, 28 gegeneinander sowie über die gesamte Webbreite der Webmaschine zu verstellen.

Wie bereits eingangs erwähnt, ist für jeden Einleger 14, 14a, 14b, 14c sowie für jede Schneidvorrichtung 23, 23a, 23b eine Grob- sowie eine Feinjustierung vorgesehen, die in x-, y- und z-Richtung erfolgen kann. Die Grobjustierung erfolgt hierbei bevorzugt dadurch, daß der jeweilige Träger 24, 25 oder der daraus gebildete Verbundträger in entsprechenden Führungen 13a, 13b, 13c des Bauteils 13 verstellbar ist.

Mit der erfindungsgemäßen Lösung wurde somit eine Möglichkeit geschaffen, unter Vermeidung eines komplexen Justierungs- und Einrichtungsaufwandes und ohne dem Wechsel des Breithaltertisches mit Breithalteeinrichtung an Gewebebahnen unterschiedlicher Breite, Einlegekanten exakt auszubilden.

### ZEICHUNGS-LEGENDE

- 01: Kettfaden
- 02: Webschaft
- 03: Pfeilrichtung
- 04: Pfeilrichtung
- 05: Webfach
- 06: Webblatt
- 06a: Hilfswebblatt
- 06b: Hilfswebblatt
- 07: Pfeilrichtung
- 08: Pfeilrichtung
- 09: Gewebe
- 09a: Bindepunkt
- 10: Breithalterstab
- 11: Breithaltertisch
- 11a: Ausbreitrollen
- 11b: Ausbreitrollen
- 12: Breithalterdeckel
- 12a: Stütze
- 13: Bauteil
- 13a: Führung
- 13b: Führung
- 13c: Führung
- 14: Einleger
- 14a: Einleger
- 14b: Einleger
- 14c: Einleger
- 15: Klinge
- 16: Klinge
- 17: Gelenk
- 18: Arm
- 19: Arm
- 20: Motor
- 21: Anschlag
- 22: Anschlag
- 23: Schneidvorrichtung
- 23a: Schneidvorrichtung
- 23b: Schneidvorrichtung
- 24: Träger
- 25: Träger
- 26: Nadelbreithalter
- 27: Pfeilrichtung
- 28: Pfeilrichtung
- 29: Schußfadeneintragsdüse
- 30: justierende Mitel

## Patentansprüche

1. Webmaschine zur Herstellung von ein- oder mehrbahnigem Gewebe mit wenigstens einer Einlegekante, bestehend aus
a) einer Schneidvorrichtung (23;23a;23b) mit einer feststehenden Klinge (15) und einer beweglichen Klinge (16), die einen in ein erstes Webfach (5) eingetragenen und von einem Webblatt (6) an die Gewebeanschlagkante eines Gewebes (9,9a) angeschlagenen Schussfaden von einem bereitgehaltenen Schussfaden derart abschneidet, dass ein freies Schussfadenende entsteht,
b) einem Einleger (14;14a;14b,14c), der das freie Ende des Schussfadens erfasst und in ein auf das erste Webfach (5) bestimmtes weiteres Webfach einlegt,
c) einem sich gewebeseitig über die Breite der Webmaschine erstreckenden Breithaltertisch (11),
d) wenigstens einem im Breithaltertisch (11) aufnehmbaren Gewebebreithalter (10,26),
e) wenigstens ein parallel zum Breithaltertisch (11) angeordnetes, sich über die Breite der Webmaschine erstreckendes maschinenfestes Bauteil (13) und
f) ein translatorisch auf dem Bauteil (13) quer zur Webrichtung verschieb- und arretierbares Mittel mit Schussfadenschere (23;23a;23b) und Einleger (14;14a;14b,14c), **dadurch gekennzeichnet, dass**
g) das Mittel aus wenigstens einem ersten Träger (24) besteht, an dem die Schneideinrichtung (23;23a;23b) und der Einleger (14;14a;14b,14c) den Breithaltertisch (11) in Richtung des Webblattes (6) derart übergreifend angeordnet ist, dass die Klingen (15,16) zusammen mit dem Einleger in an sich bekannter Weise im Bereich der Einlegekantenbildung positionierbar sind,
h) der Einleger ein pneumatisch wirkender Einleger ist und
i) der Einleger (14;14a;14b,14c) relativ zu den Klingen (15,16) der Schneidvorrichtung (23;23a;23b) durch justierende Mittel (30) einstellbar ist.

2. Webmaschine nach Anspruch 1, **dadurch gekennzeichnet, dass** der Einleger (14;14a;14b,14c) an der feststehenden Klinge (15) der Schneidvorrichtung (23;23a;23b) befestigt ist.

3. Webmaschine zur Herstellung von ein- oder mehrbahnigem Gewebe mit wenigstens einer Einlegekante, bestehend aus
a) einer Schneidvorrichtung (23;23a;23b) mit einer feststehenden Klinge (15) und einer beweglichen Klinge (16), die einen in ein erstes Webfach (5) eingetragenen und von einem Webblatt (6) an die Gewebeanschlagkante eines Gewebes (9,9a) angeschlagenen Schussfaden von einem bereitgehaltenen Schussfaden derart abschneidet, dass ein freies Schussfadenende entsteht,
b) einem Einleger (14;14a;14b,14c), der das freie Ende des Schussfadens erfasst und in ein auf das erste Webfach (5) bestimmtes weiteres Webfach einlegt,
c) einen sich über die Breite der Webmaschine erstreckenden Breithaltertisch (11),
d) wenigstens einem im Breithaltertisch (11) aufnehmbaren Gewebebreithalter (10,26),
e) wenigstens ein parallel zum Breithaltertisch (11) angeordnetes, sich über die Breite der Webmaschine erstreckendes maschinenfestes Bauteil (13) und
f) ein translatorisch auf dem Bauteil (13) quer zur Webrichtung verschieb- und arretierbares Mittel mit Schussfadenschere (23;23a;23b) und Einleger (14;14a;14b,14c)
**dadurch gekennzeichnet, dass**
g) das Mittel aus einem ersten Träger (24) besteht, an dem die Schneideinrichtung (23;23a;23b), den Breithaltertisch (11) in Richtung des Webblattes (6) übergreifend, angeordnet ist, und das Mittel aus einem den Breithaltertisch (11) untergreifenden zweiten Träger (25) besteht, an dem der Einleger (14;14a;14b,14c) angeordnet ist,
h) der Einleger ein pneumatisch wirkender Einleger ist,
i) die Träger (24,25) unabhängig voneinander auf dem Bauteil (13) verschiebbar angeordnet sind und
j) der Einleger (14;14a;14b,14c) relativ zu den Klingen (15,16) der Schneidvorrichtung (23;23a;23b) durch justierende Mittel (30) einstellbar ist.

4. Webmaschine nach den Ansprüchen 1 und 3, **dadurch gekennzeichnet, dass** der Breithaltertisch (11) einstückig ausgebildet ist.

5. Webmaschine nach den Ansprüchen 1 und 3, **dadurch gekennzeichnet, dass** bei der Anwendung der Erfindung auf Greiferwebmaschinen der Breithaltertisch (11) ohne Vorsprung (11a) über die Webbreite aus einzelnen Abschnitten besteht.

6. Webmaschine nach den Ansprüchen 1 und 3, **dadurch gekennzeichnet, dass** bei der Herstellung von mehrbahnigem Gewebe zwischen den benachbarten Rändern der Gewebebahnen (9,9b) eine Schneidvorrichtung (23) mit einem rechtsseitigen und einem linksseitigen Einleger (14b,14c) in Wirkverbindung steht.

## Claims

1. Loom for producing a single-width or multi-width fabric having at least one tucked-in selvage, comprising
a) a cutting apparatus (23; 23a; 23b) having a fixed blade (15) and a movable blade (16) which cuts off a weft thread that is inserted into a first shed (5) and that is beat-up by a weaving reed (6) against the beat-up edge of a fabric (9, 9a), from a weft thread that is held in readiness, in such a manner that a free weft thread end is produced,
b) a tucked-in device (14; 14a; 14b; 14c) which collects the free end of the weft thread and tucked-in it into another shed which is associated with the first shed (5),
c) an expander tabel (11) which extends on the fabric side over the width of the loom,
d) at least one fabric expander (10, 26) which can be received in the expander table (11),
e) at least one component (13) which is fixed to the machine, which is arranged parallel with the expander table (11) and which extends over the width of the loom, and
f) a means which can be displaced and stopped in translation on the component (13) transversely to the weaving direction and which has weft thread shears (23; 23a; 23b) and the tucked-in device (14; 14a; 14b; 14c), **characterised in that**
g) the means comprises at least a first carrier (24), on which the cutting device (23; 23a; 23b) and the tucked-in device (14; 14a; 14b; 14c) are arranged to engage over the expander table (11) in the direction of the weaving reed (6) in such a manner that the blades (15, 16) can be positioned together with the tucked-in device, in known manner, in the region of the formation of the tucked-in selvage,
h) the tucked-in device is a pneumatically acting tucked-in device and
i) the tucked-in device (14; 14a; 14b; 14c) can be adjusted relative to the blades (15, 16) of the cutting apparatus (23; 23a; 23b) by adjusting means (30).

2. Loom according to claim 1, **characterised in that** the tucked-in device (14; 14a; 14b; 14c) is attached to the fixed blade (15) of the cutting apparatus (23; 23a; 23b).

3. Loom for producing a single-width or multi-width fabric having at least one tucked-in selvage, comprising
a) a cutting apparatus (23; 23a; 23b) having a fixed blade (15) and a moveable blade (16) which cuts off a weft thread that is inserted into a first shed (5) and that is beat-up by a weaving reed (6) against the beat-up edge of a fabric (9, 9a), from a weft thread that is held in readiness, in such a manner that a free weft thread end is produced,
b) a tucked-in device (14; 14a; 14b, 14c) which collects the free end of the weft thread and tucked-in it into another shed which is associated with the first shed (5),
c) an expander table (11) which extends over the width of the loom,
d) at least one fabric expander (10, 26) which can be received in the expander table (11),
e) at least one component (13) which is fixed to the machine, which is arranged parallel with the expander table (11) and which extends over the width of the loom, and
f) a means, which can be displaced and stopped in translation on the component (13) transversely to the weaving direction and which has weft thread shears (23; 23a; 23b) and the tucked-in device (14; 14a; 14b, 14c), **characterised in that**
g) the means comprises a first carrier (24), on which the cutting device (23; 23a; 23b) is arranged to engage over the expander table (11) in the direction of the weaving reed (6), and the means comprises a second carrier (25), which engages under the expander table (11) and on which the tucked-in device (14; 14a; 14b, 14c) is arranged,
h) the tucked-in device is a pneumatically acting tucked-in device,
i) the carriers (24, 25) are arranged displaceably on the component (13) independently of each other and
j) the tucked-in device (14; 14a; 14b, 14c) can be adjusted relative to the blades (15, 16) of the cutting apparatus (23; 23a; 23b) by adjusting means (30).

4. Loom according to claims 1 and 3, **characterised in that** the expander tabel (11) is formed as one piece.

5. Loom according to claims 1 and 3, **characterised in that** the expander tabel (11) without a projection (11a) beyond the weaving width comprises individual portions when the invention is used on gripper looms.

6. Loom according to claims 1 and 3, **characterised in that** a cutting apparatus (23) is operatively connected to a right-hand and a left-hand insertion element (14b, 14c) between the adjacent edges of the fabric passages (9, 9b) in the production of multi-width fabrics.

## Revendications

1. Métier à tisser destiné à la fabrication de tissus à un ou plusieurs lés et munis d'au moins un bord d'insertion, formé par
a) un dispositif de coupe (23 ; 23a ; 23b) comprenant une lame fixe (15) et une lame mobile (16) qui, sur un fil de trame prêt à l'emploi, coupe un fil de trame inséré dans une première foule (5) et amené en butée par un peigne (6) contre le bord de butée d'un tissu (9, 9a), de telle sorte que le fil de trame présente une extrémité libre,
b) un dispositif d'insertion (14 ; 14a ; 14b, 14c), qui saisit l'extrémité libre du fil de trame et l'insère dans une foule consécutive, déterminée par rapport à la première foule (5),
c) un porte-templet (11) qui s'étend du côté du tissu sur toute la largeur du métier à tisser,
d) au moins un templet (10, 26) pouvant être logé dans le porte-templet (11),
e) au moins une pièce (13), qui est montée de manière fixe contre le métier et qui s'étend parallèlement au porte-templet (11) sur toute la largeur du métier à tisser, et
f) un organe muni du dispositif de coupe du fil de trame (23 ; 23a ; 23b) et du dispositif d'insertion ((14 ; 14a ; 14b, 14c), lequel organe peut se déplacer dans un mouvement de translation sur la pièce (13) transversalement au sens de tissage et peut être bloqué,
**caractérisé en ce que**
g) l'organe est formé par au moins un premier support (24), contre lequel le dispositif de coupe (23 ; 23a ; 23b) et le dispositif d'insertion (14 ; 14a ; 14b, 14c) sont disposés en s'engageant au-dessus du porte-templet (11) dans le sens de la foule (6), de telle sorte que les lames (15, 16) conjointement avec le dispositif d'insertion peuvent être positionnées, de manière connue en soi, dans la zone de formation du bord d'insertion,
h) le dispositif d'insertion est un dispositif actionné par voie pneumatique,
i) le dispositif d'insertion (14 ; 14a ; 14b, 14c) peut être réglé par des éléments de réglage (30) par rapport aux lames (15, 16) du dispositif de coupe (23 ; 23a ; 23b).

2. Métier à tisser selon la revendication 1, **caractérisé en ce que** le dispositif d'insertion (14 ; 14a ; 14b, 14c) est fixé contre la lame fixe (15) du dispositif de coupe (23 ; 23a ; 23b).

3. Métier à tisser destiné à la fabrication de tissus à un ou plusieurs lés et munis d'au moins un bord d'insertion, formé par
a) un dispositif de coupe (23 ; 23a ; 23b) comprenant une lame fixe (15) et une lame mobile (16) qui, sur un fil de trame prêt à l'emploi, coupe un fil de trame inséré dans une première foule (5) et amené en butée par un peigne (6) contre le bord de butée d'un tissu (9, 9a), de telle sorte que le fil de trame présente une extrémité libre,
b) un dispositif d'insertion (14 ; 14a ; 14b, 14c), qui saisit l'extrémité libre du fil de trame et l'insère dans une foule consécutive, déterminée par rapport à la première foule (5),
c) un porte-templet (11) qui s'étend du côté du tissu sur toute la largeur du métier à tisser,
d) au moins un templet (10, 26) pouvant être logé dans le porte-templet (11),
e) au moins une pièce (13), qui est montée de manière fixe sur le métier et qui s'étend parallèlement au porte-templet (11) sur toute la largeur du métier à tisser, et
f) un organe muni du dispositif de coupe du fil de trame (23 ; 23a ; 23b) et du dispositif d'insertion ((14 ; 14a ; 14b, 14c), lequel organe peut se déplacer dans un mouvement de translation sur la pièce (13) transversalement au sens de tissage et peut être bloqué,
**caractérisé en ce que**
g) l'organe est formé par un premier support (24), contre lequel le dispositif de coupe (23 ; 23a ; 23b) est disposé en s'engageant au-dessus du porte-templet (11) dans le sens de la foule (6), et l'organe est formé par un deuxième support (25) qui s'engage au-dessous du porte-templet (11) et contre lequel est monté le dispositif d'insertion ((14 ; 14a ; 14b, 14c),
h) le dispositif d'insertion est un dispositif actionné par voie pneumatique,
i) les supports (24, 25) sont disposés de manière à pouvoir se déplacer indépendamment l'un de l'autre sur la pièce (13), et
j) le dispositif d'insertion (14 ; 14a ; 14b, 14c) peut être réglé par des éléments de réglage (30) par rapport aux lames (15, 16) du dispositif de coupe (23 ; 23a ; 23b).

4. Métier à tisser selon les revendications 1 et 3, **caractérisé en ce que** le porte-templet (11) est conçu d'une seule pièce.

5. Métier à tisser selon les revendications 1 et 3, **caractérisé en ce que**, en cas d'application de l'invention sur des métiers à tisser à lance, le porte-templet (11) est formé par plusieurs parties, sans partie en saillie (11a) qui s'avance sur toute la largeur de tissage.

6. Métier à tisser selon les revendications 1 et 3, **caractérisé en ce que**, en cas de fabrication de tissus à plusieurs lés, un dispositif de coupe (23) est disposé entre deux bords contigus de deux lés de tissu (9, 9b) et agit conjointement avec les dispositifs d'insertion (14b, 14c) montés à droite et à gauche dudit dispositif de coupe.
